# EUROPÄISCHE PATENTSCHRIFT

(11) **EP 0 222 375 B1**
(45) Veröffentlichungstag und Bekanntmachung des Hinweises auf die Patenterteilung: **24.05.1989**
(21) Anmeldenummer: 86115666.9
(22) Anmeldetag: 12.11.1986
(51) Int. Cl.: A61G 7/06

(54) **Aufrichtevorrichtung für die Anbringung an Krankenhausbetten**
Lifting device to be attached to hospital beds
Dispositif de relèvement applicable à des lits d'hôpital

(30) Priorität: 13.11.1985 DE 3540302
(43) Veröffentlichungstag der Anmeldung: 20.05.1987
(73) Patentinhaber: Späth GmbH & Co. KG Stahlbau-Biegetechnik, D-78256 Steisslingen (DE)
(72) Erfinder: Späth, Walter, Dipl.-Ing., D-7760 Radolfzell - 15 Güttingen (DE)
(74) Vertreter: Riebling, Peter, Dr.-Ing.

(56) Entgegenhaltungen:
- DE-A- 3 220 783
- DE-A- 3 327 320

## Beschreibung

Die Erfindung betrifft eine Aufrichtevorrichtung für die Anbringung an Krankenhausbetten nach dem Oberbegriff des Patentanspruchs 1. Eine derartige Aufrichtevorrichtung ist beispielsweise mit dem Gegenstand der DE-A 3 327 320 bekannt geworden.

Derartige Aufrichtevorrichtungen werden insbesondere für frischoperierte oder gehbehinderte Patienten verwendet, wobei der im Bett liegende Patient den dreiecksförmigen Haltegriff mit den Händen ergreift und sich daran hochzieht. Das Rohr ist hierbei schwenkbar in der Halterung gelagert, so daß der Patient durch Anhalten am Haltegriff sich über die Drehung des Rohres in der Halterung zum Bettrand schwingen kann. Die gegen Verdrehung sichernde Kupplung soll ein Festlegen des schwenkbaren Rohres in jeder beliebigen Schwenklage in der Halterung gewährleisten. Hierdurch wird verhindert, daß das Rohr zu weit ausschwingt und beispielsweise neben dem Bett stehende Gegenstände beschädigen kann.

Bei der bekannten Aufrichtevorrichtung besteht die Kupplung aus einer Klauenkupplung, die entgegen der Federkraft einer Druckfeder einrückbar ist. Ein Nachteil dieser Anordnung ist, daß eine Arretierung dieser Kupplung in beliebigen Zwischenstellungen nicht möglich ist, denn durch die Zahnteilung der ineinander greifenden Klauenkupplung sind nur bestimmte Drehwinkel arretierbar.

Weiterer Nachteil dieser bekannten Aufrichtevorrichtung ist ferner, daß die Kupplung einem relativ hohen Verschleiß ausgesetzt ist, denn durch den langen Hebelarm vom Haltegriff bis zur Drehachse des Rohres werden hohe Drehmomente auf die Kupplung übertragen, was zu einem baldigen Verschleiß der Klauen führt.

Der Erfindung liegt die Aufgabe zugrunde, eine Aufrichtevorrichtung der eingangs genannten Art so weiterzubilden, daß eine Arretierung in beliebigen Verdrehlagen unter Vermeidung einer baldigen Abnutzung der Kupplung möglich ist.

Zur Lösung der gestellten Aufgabe ist die Erfindung durch die kennzeichnenden Merkmale des Patentanspruchs 1 gekennzeichnet.

Merkmal der Erfindung ist also, daß das Rohr mit einem als Konus ausgebildeten, axialen Ansatz drehfest verbunden ist und mit diesem Konus in eine zugeordnete konische Ausnehmung einer radial spreizbaren Bremsbacke axial einrückbar ist. Durch das Ineinandergreifen der Keilflächen des Konus und der zugeordneten Keilflächen im Bereich der konischen Ausnehmung werden hohe Drehmomente relativ verschleißfrei aufgenommen und es ist eine Arretierung in jeder beliebigen Verdrehlage möglich.

Hierbei ist nach dem Gegenstand des Anspruchs 2 wesentlich, daß der Bremsbacken aus mehreren, segmentförmigen Teilen besteht, die voneinander durch radiale Schlitze getrennt sind, wobei am Außenumfang des Bremsbackens in eine Ringnut eine alle Teile umspannende Spannfeder angeordnet ist. Beim Verschieben des als Konus ausgebildeten, axialen Ansatzes, der drehfest mit dem Ovalrohr verbunden ist, in axialer Richtung in die konische Ausnehmung des Bremsbackens hinein werden also die segmentförmigen Teile dieses Bremsbackens radial auswärts gedrückt bzw. gespreizt und zwar entgegen der Kraft der alle Teile umspannenden Spannfeder. Diese segmentförmigen Teile kommen dann mit ihrem Außenumfang zur Anlage an der Innenseite eines unteren Lagertopfes, der an seiner Innenseite mit einer in axialer Richtung verlaufenden Riffelung versehen ist, welche als reibungserhöhende Oberfläche für die daran angepreßten Außenflächen der Bremsbacken wirkt.

Bevorzugt wird es hierbei, wenn das mit dem Rohr drehfest verbundene Kupplungsteil aus einem Metallteil und die zugeordneten Bremsbacken aus einem Polyamid-Kunststoff bestehen. Hierbei wird eine große Verschleißfreiheit gewährleistet, und Dauerversuche haben gezeigt, daß das erwähnte Material sich durch besonders lange Lebensdauer auszeichnet.

Weitere Merkmale der Erfindung sind Gegenstand der übrigen Unteransprüche.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Im folgenden wird die Erfindung anhand von lediglich einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigt:
Figur 1: schematisiert gezeichnete Seitenansicht eines Krankenhausbettes mit einer Aufrichtevorrichtung nach der Erfindung,
Figur 2: Seitenansicht der Halterung für das Ovalrohr,
Figur 3: Stirnansicht der Halterung in Richtung des Pfeiles 111 in Figur 2,
Figur 4: Längsschnitt durch die Halterung nach Figur 2,
Figur 5: Schnitt durch den oberen Lagertopf,
Figur 6: Schnitt gemäss der Linie VI-VI in Figur 5,
Figur 7: Schnitt durch den unteren Lagertopf gemäss der Linie VII-VII in Figur 4,
Figur 8: Schnitt durch das mit dem Ovalrohr verbundene Kupplungsteil.

Das in Figur 1 gezeigte Krankenhausbett 25 besteht in bekannter Weise aus einem Liegerahmen 28, an dessen vorderem und hinterem Ende jeweils ein Fußgestell 26 und ein Kopfgestell 27 angeordnet sind. Am Kopfgestell 27 ist ein Querholm 32 angebracht, an dem eine obere Einhängevorrichtung 33 für eine Halterung 34 vorgesehen ist. Im Abstand dazu ist im unteren Teil des Kopfgestells 27 eine Führungsplatte 31 vorgesehen, in welchem die Halterung 34 mit einem unteren, axialen Futterrohr 6 (vergl. Fig. 2) eingreift.

In der Halterung 34 ist in den Pfeilrichtungen 47 verdrehbar und festlegbar ein Ovalrohr 30 gelagert, an dessen horizontalem Teil 45 ein dreiecksförmiger Handgriff 46 angeordnet ist.

Die gesamte Aufrichtevorrichtung 29 besteht also aus dem Handgriff 46, dem Ovalrohr 30 und der zugeordneten Halterung 34.

Die Halterung 34 ist gemäss Figur 2 leicht lösbar mit dem Kopfgestell 27 des Krankenhausbettes 25 dadurch verbunden, indem an der oberen Seite der Halterung 34 eine Verdrehsicherung 8 angeordnet ist, die aus einem umlaufenden Ring besteht, an dem unterhalb einwärts gerichtete, zueinander fluchtende Bolzen 23 angeordnet sind. Diese Bolzen werden in die Einhängevorrichtung 33 eingehängt, wobei gleichzeitig das Futterrohr 6 durch eine zugeordnete Ausnehmung in der unteren Tragplatte 31 eingreift. Auf diese Weise ist die Halterung 34 leicht lösbar am Kopfgestell 27 angeordnet, und es bedarf keiner Umrüstung bereits vorhandener Krankenhausbetten 25, denn die beschriebenen Halterungen 33,31 sind bereits schon an herkömmlichen Krankenhausbetten vorhanden.

Von der Verdrehsicherung 8 abwärts erstreckt sich noch gemäss Figur 2 ein Haltebügel 7, der mit der Außenseite des oberen Lagertopfes 1 verschweisst ist; dieser trägt die gesamte Anordnung und schont gegen Verdrehung.

An der Unterseite des Lagertopfes 1 setzt ein Distanzrohr 2 an, welches mit seinem gegenüberliegenden Ende mit dem unteren Lagertopf 4 verbunden ist. Der untere Lagertopf 4 wird von einem Deckel 3 abgeschlossen und er setzt sich nach unten in einen axialen Lagerwellensitz 5 fort, der schließlich in ein Futterrohr 6 mündet, welches in der vorher beschriebenen Weise lösbar in der Führungsplatte 31 am Kopfgestell 27 des Krankenhausbettes 25 eingesetzt wird.

Die Figur 3 zeigt, daß das Ovalrohr 30 formschlüssig in eine zugeordnete rechteckförmige Ausnehmung eingesetzt ist, wobei der Außenumfang des Ovalrohres sich in die diagonal einander gegenüberliegenden, abgerundeten Ausnehmungen im oberen Lagertopf 1 einschmiegen.

Der obere Lagertopf besteht gemäss Figur 4,5 und 6 aus einem oberen Schutzdeckel 9, der auf das becherförmige Unterteil dieses Lagertopfes 1 aufgesetzt ist. Im Unterteil dieses Lagertopfes 1 ist ein äußerer Lagerring 10 vorgesehen, der an seiner Innenseite eine Kugelbüchse 11 mit darin angeordneten Kugeln trägt, die an ihrer Innenseite an einem inneren Lagerring 14 abrollen. Der innere Lagerring 14 wird wiederum von einer inneren Ovalfutterbüchse 13 aufgenommen, und die gesamte Anordnung ist unten auf einem Kunststoffring 12 am Boden des becherförmigen Unterteils des Lagertopfes 1 gelagert.

Gemäss Figur 6 ist das Ovalrohr 30 zwar drehfest, jedoch axial verschiebbar, in dem Ovallager 13 gelagert, welches sich mit Rippen 38 an der zugeordneten Innenfläche des inneren Lagerrings 14 abstützt. Das Ovalfutterrohr dreht und bewegt sich frei mit Lagerbuchse radial und axial.

Mit der beschriebenen Anordnung können hohe Verkantungskräfte aufgenommen werden, die beim Angreifen eines entsprechenden Patientengwichts am Handgriff 46 auf den oberen Lagertopf 1 ausgeübt werden.

Die gesamte Lageranordnung ist mit axialem Spiel im oberen Lagertopf 1 eingebaut. Aus diesem Grunde hat die untere Stirnseite des Schutzdeckels 9 einen axialen Abstand 36 zur oberen Stirnseite des zugeordneten Lageranordnung, die aus dem Lagerring 10, der Kugelbüchse 11 , dem inneren Lagerring 14 und der Ovalfutterbüchse 13 besteht.

Ebenso ist die Kugelbüchse 11 zwischen der oberen Stirnseite des Lagerrings 10 und dessen unterer Stirnseite mit einem axialen Spiel 37 verschiebbar.

Gemäss Figur 4,7 und 8 ist im unteren Lagertopf 4 die erfindungsgemässe Kupplung angeordnet.

Der untere Lagertopf 4 besteht aus einem becherförmigen Unterteil 51, welches über ein Schraubgewinde mit einem zugeordneten Deckel 3 nach oben abgeschlossen wird.

Zwischen dem becherförmigen Unterteil des oberen Lagertopfes 1 und dem Deckel 3 ist das Distanzrohr 2 aufgenommen.

Das Ovalrohr 30, welches sich axial und mit radialem Abstand durch das Distanzrohr 2 erstreckt, ist an seiner Unterseite drehfest mit einem Kupplungsteil 18 aus einem Metallmaterial, z.B. Grauguß, Stahlguß oder dgl. verbunden , wobei die untere Stirnseite des Ovalrohres in eine Ringnut 43 im Kupplungsteil 18 eingreift.

In Figur 8 ist aus Vereinfachungsgründen diese Ringnut nicht gezeigt, denn es ist ebenso möglich, das Ovalrohr auf den oberen, konisch ausgebildeten, axialen Ansatz des Kupplungsteiles 18 aufzupressen.

Das Kupplungsteil 18 weist einen unteren, als Konus 40 ausgebildeten, axialen Ansatz auf, der äußere Keilflächen 41 aufweist, welche die Kupplungsflächen zu zugeordneten Keilflächen 42 einer konischen Ausnehmung 48 von einer Bremsbacke 16 ausbilden.

Die Bremsbacke 16 besteht gemäss Figur 4 und 7 aus einem zylinderförmigen Teil, welches in das Unterteil 51 des unteren Lagertopfes 4 eingesetzt ist.

Im Ausführungsbeispiel nach Figur 7 besteht die Bremsbacke 16 aus vier voneinander durch radiale Schlitze 39 getrennte, segmentförmige Teile 49, die an ihrem Außenumfang mit einer umlaufenden Ringnut versehen ist, in welche eine Spannfeder 20 eingelegt ist. Durch die Spannfeder 20 werden die Teile 49 zusammengehalten und in radialer Richtung nach innen vorgespannt. Alle Teile bilden zusammen eine konische Ausnehmung 48, an deren Innenseite die vorher erwähnten Keilflächen 42 angeordnet sind, die mit den zugeordneten Keilflächen 41 des Kupplungsteiles 18 zusammenwirken.

Sobald nun das Ovalrohr 30 in axialer Richtung in Pfeilrichtung 53 (vergl. Figur 1) nach unten bewegt wird, bewegt sich das untere Kupplungsteil 18 entgegen der Kraft einer Druckfeder 21 mit seinen Keilflächen 41 in die Ausnehmung 48 der Bremsbacke 16 hinein.

Die Druckfeder 21 greift hierbei in eine Ausnehmung 52 des Kupplungsteils 18 ein und ist mit dem unteren Ende in einem Lagerwellensitz 5 gelagert, der gleichzeitig zur Halterung einer Lagerwelle 17 dient, auf welche die Druckfeder 21 drehbar und axial verschiebbar gelagert ist. Die Lagerwelle 17 wird im Lagerwellensitz 5 über Gewindestifte 22 drehfest gehalten und greift im übrigen noch in das Futterrohr 6 ein.

Die Oberseite der Lagerwelle 17 ist in zwei voneinander beabstandeten Gleitlagerbuchsen 19,35 drehbar im Kuppiungsteii 18 gelagert.

Mit der axialen Verschiebung des Ovalrohres 30 in Pfeilrichtung 53 gleiten die Keilflächen 41,42 von Kupplungsteil 18 und Ausnehmung 48 aneinander und die segmentförmigen Teile 49 der Bremsbacke 16 werden radial entgegen der Kraft der Spannfeder 20 nach außen verschoben und treffen sich an der geriffelten Innenfläche des Unterteils 51 des unteren Lagertopfes 4.

Damit können jetzt hohe Verdrehkräfte arretiert werden, denn durch die großflächige Anlage von einander zugeordneten Keilflächen 41, 42 einerseits und durch die großflächige Anlage des Außenumfangs der segmentförmigen Teile 49 an der geriffelten Innenfläche des Unterteils 51 ergibt sich eine kraftschlüssige Verspannung der genannten Teile im Unterteil 51.

Wesentlich hierbei ist, daß die Keilflächen 41, 42 so angeschrägt sind, daß es nicht zu einer Selbstklemmung kommen kann. D.h. unter der Kraft der Druckfeder 21 ist die beschriebene Kupplung selbsttätig ausrückbar, wodurch das Ovalrohr 30 in Gegenrichtung zur Pfeilrichtung 53 nach oben geschoben wird und die segmentförmigen Teile 49 der Bremsbacke 16 über die Spannfeder 20 wieder radial einwärts sich bewegen.

Um zu vermeiden, daß beim Ausrücken der Kupplung die Bremsbacken 16 in Gegenrichtung zur eingezeichneten Pfeilrichtung 53 nach oben mitgenommen werden, ist ein Abstreifer 15 vorgesehen, der als umlaufender Ring auf der Bremsbacke 16 aufsitzt und mit seiner Oberseite einen Abstand 50 zur Unterseite des Deckels 3 bildet.

Damit kann sich die Bremsbacke 16 nur um das Maß des Abstandes 50 in axialer Richtung im unteren Lagertopf 4 bewegen.

Der untere Lagertopf ist einfach zu öffnen, weil der Deckel 3 mit einem entsprechenden Gewinde 44 auf dem Unterteil 51 aufgeschraubt ist und mittels Kleber fixiert, d.h. drehfest gemacht ist.

## Patentansprüche

1. Aufrichtevorrichtung für die Anbringung an Krankenhausbetten mit einer vertikal und im Abstand lösbar mit dem Kopfgestell (27) verbundenen Halterung (34), in welcher drehbar und feststellbar ein unter Belastung axial gegen die Kraft einer Druckfeder (21) verschiebbares Rohr (30) aufgenommen ist, an dessen oberen freien Ende ein Haltegriff (46) für den Patienten angeordnet ist, wobei in der Halterung (34) am unteren Ende des Rohres eine gegen Verdrehung des Rohres (30) sichernde Kupplung angeordnet ist, derart, daß bei einer axialen Verschiebung des Rohres (30) nach unten dieses über die Kupplung drehfest mit der Halterung (34) verbunden wird, dadurch gekennzeichnet, daß das Rohr (30) als Ovalrohr ausgebildet ist und daß die Kupplung aus einem in axialer Verlängerung am unteren Ende des Ovalrohres (30) mit dem Ovalrohr (30) drehfest verbundenen Kupplungsteil (18) besteht, welches einen als Konus (40) ausgebildeten, axialen Ansatz aufweist, der in eine zugeordnete, konische Ausnehmung (48) einer radial spreizbaren Bremsbacke (16) angreift, wobei die Bremsbacke (16) in dem becherförmigen Unterteil (51) eines an der Halterung (34) angeordneten Lagertopfes (4) angeordnet ist und die Bremsbacke (16) beim Auseinanderspreizen an der Innenseite des becherförmigen Unterteils (51) anliegt.

2. Aufrichtevorrichtung nach Anspruch 1, dadurch gekennzeichnet, daß der Bremsbacken (16) aus mehreren segmentförmigen Teilen (49) besteht, die voneinander durch radiale Schlitze (39) getrennt sind, und daß am Außenumfang des Bremsbackens (16) in einer Ringnut eine alle Teile (49) umspannende Spannfeder (20) angeordnet ist.

3. Aufrichtevorrichtung nach Anspruch 1 oder 2, dadurch gekennzeichnet, daß an der Stirnseite des Konus (40) des Kupplungsteils (18) die eine Seite der Druckfeder (21) anliegt, deren andere Seite sich an einem gehäusefesten Lagerwellensitz (5) abstützt und daß das Kupplungsteil (18) axial verschiebbar auf einer mit dem Rohr (30) in axialer Verlängerung verbundenen Lagerwelle (17) gelagert ist.

4. Aufrichtevorrichtung nach Anspruch 2, dadurch gekennzeichnet, daß die Keilflächen (42) im Bereich der Ausnehmung (48) der Bremsbacken (16) und die Keilflächen (41) des Konus (40) des Kupplungsteils (18) blank poliert sind und daß die Bremsbacken (16) aus einem Polyamid-Kunststoff bestehen.

5. Aufrichtevorrichtung nach Anspruch 1, dadurch gekennzeichnet, daß das Unterteil (51) von einem oberen, topfförmigen Deckel (3) abgeschlossen ist und daß auf der oberen Stirnfläche der Bremsbacken (16) ein ringförmiger Abstreifer (15) aufgesetzt ist, der mit seiner oberen Stirnkante einen Abstand (50) zur Unterseite des Deckels (3) aufweist (Fig. 4).

6. Aufrichtevorrichtung nach Anspruch 1 und 5, dadurch gekennzeichnet, daß die Halterung (34) von dem unteren Lagertopf (4) und von einem im Abstand davon angeordneten oberen Lagertopf (1) gebildet ist, der aus einem mit geringem radialen Spiel auf dem Außenumfang des Ovalrohres (30) aufsitzenden, ringförmigen Ovalfutterbüchse (13) besteht, welche sich mit ihrem zylindrischen Außenumfang an der Innenseite eines inneren Lagerringes (14) abstützt, der seinerseits eine Kugelbüchse (11) trägt, die drehbar und axial verschiebbar an der Innenfläche eines äußeren Lagerringes (10) angeordnet ist, der gehäusefest mit dem Lagertopf (1) verbunden ist.

7. Aufrichtevorrichtung nach Anspruch 6, dadurch gekennzeichnet, daß der den oberen Lagertopf (1) nach oben abschließende Deckel (9) mit seiner unteren Stirnfläche einen Abstand (36) zur oberen Stirnfläche der Kugelbüchse (11) bildet.

## Claims

1. Raising device for attachment to hospital beds, comprising a mounting (34) releasably coupled to the headboard frame (27), vertically and spaced therefrom, wherein is rotatably and lockably received a tube (30) axially displaceable under load against the force of a compression spring (21), on the free upper end of which is arranged a holding grip (46) for the patient, a coupling preventing pivotal displacement of the tube (30) being arranged at the lower end of the tube in the mounting (34), in such a way that upon downward axial displacement of the tube (30) the latter is joined co-rotatorily to the mounting (34) via the coupling, characterised in that the tube (30) is formed as an oval section tube and that the coupling comprises a coupling member (18) joined co-rotatorily to the oval section tube at its lower end as an axial extension of the oval tube (30), which coupling has an axial projection formed as a cone (40) which engages in an associated tapered recess (48) of a radially expansible brake clutch (16), the brake clutch (16) being arranged in the cup-shaped lower portion (51) of a bearing casing (4) provided on the mounting (34) and the brake clutch (16) bearing on the inner side of the cup-shaped lower portion (51) upon expansion.

2. Raising device according to claim 1, characterised in that the brake clutch (16) comprises several segmented parts (49) which are separated from each other by radial slots (39) and that a tension spring (20) clamping all the parts (49) together is arranged in an annular groove on the external circumference of the brake clutch (16).

3. Raising device according to claim 1 or 2, characterised in that one end of the compression spring (21) bears on the end face of the cone (40) of the coupling element (18), its other end being supported on a bearing shaft seat (5) fast with the casing, and that the coupling element (18) is axially displaceably installed on a bearing shaft (17) coupled as an axial extension to the tube (30).

4. Raising device according to claim 2, characterised in that the tapered surfaces (42) in the area of the recess (48) of the brake clutch (16) and the tapered surfaces (41) of the cone (40) of the coupling element (18) are smoothly polished and that the brake clutch (16) is made of a polyamide plastics material.

5. Raising device according to claim 1, characterised in that the lower portion (51) is closed off by means of an upper cup-shaped cover (3) and that an annular stripper (15) is placed on the upper end face of the brake clutch (16), which with its upper end rim has a spacing (50) from the underside of the cover (3) (Fig. 4).

6. Raising device according to claims 1 and 5, characterised in that the mounting (34) is formed by the lower bearing casing (4) and an upper bearing casing (1) spaced therefrom which consists of an annular oval liner bushing (13) seated with slight radial play on the outer circumference of the oval tube (30), which bears with its cylindrical outer periphery on the inner side of an inner bearing ring (14) which for its part carries a ball-bearing sleeve (11) which is rotatably and axially displaceably arranged on the inner surface of an outer bearing ring (10) which is joined integrally with the bearing casing (1).

7. Raising device according to claim 6, characterised in that the cover (9) closing off the upper bearing casing (1) forming with its lower end face a spacing from the upper end face of the ball-bearing sleeve (11).

## Revendications

1. Dispositif de redressement destiné à être installé sur des lits d'hôpital, comportant une fixation (34) reliée verticalement et d'une manière amovible à la tête de lit (27), à une certaine distance de celle-ci, fixation (34) dans laquelle est logé pivotant et de manière à pouvoir être immobilisé, un tube (30) apte à coulisser axialement sous l'effet d'une sollicitation, à l'encontre de la force d'un ressort de pression (21), et sur l'extrémité libre supérieure duquel est disposée une poignée (46) destinée aux patients, un dispositif d'accouplement interdisant une rotation du tube (30) étant prévu dans la fixation (34), au niveau de l'extrémité inférieure de ce dernier, de telle sorte que, lors d'un coulissement axial du tube (30) vers le bas, celui-ci est accouplé d'une manière fixe en rotation avec la fixation (34) par l'intermédiaire du dispositif d'accouplement, caractérisé en ce que le tube (30) est conçu sous la forme d'un tube ovale, et en ce que le dispositif d'accouplement comporte, assemblée d'une manière fixe en rotation avec le tube ovale (30) en formant un prolongement axial au niveau de l'extrémité inférieure de celui-ci, une pièce d'accouplement (18) présentant une partie saillante axiale conçue sous la forme d'un cône (40) qui s'engage dans un évidement conique (48) correspondant d'une mâchoire de frein (16) apte à s'écarter radialement, la mâchoire de frein (16) étant disposée dans la partie inférieure en forme de godet (51) d'une coupelle d'appui (4) montée sur la fixation (34) et venant, lorsqu'elle s'écarte, s'appuyer contre la face interne de la partie inférieure en forme de godet (51).

2. Dispositif de redressement selon la revendication 1, caractérisé en ce que la mâchoire de frein (16) comporte plusierus parties en forme de segments (49) séparées les unes des autres par des fentes axiales (39), et en ce qu'il est prévu, à la périphérie extérieure de la mâchoire de frein (16), dans une gorge annulaire, un ressort de tension (20) qui entoure toutes les parties (49).

3. Dispositif de redressement selon la revendication 1 ou 2, caractérisé en ce que, contre la face frontale du cône (40) de la pièce d'accouplement (18), s'appuie l'une des faces du ressort de pression (21) dont l'autre face s'applique contre un siège d'arbre d'appui solidaire (5), et en ce que la pièce d'accouplement (18) est montée coulissante axialement sur un arbre d'appui (17) accouplé avec le tube (30) dans le prolongement axial de celui-ci.

4. Dispositif de redressement selon la revendication 2, caractérisé en ce que les surfaces de coin (42) dans la zone de l'évidement (48) des mâchoires de frein (16) et les surfaces de coin (41) du cône (40) de la pièce d'accouplement (18) sont polies, et en ce que les mâchoires de frein (16) sont faites d'une matière synthétique polyamide.

5. Dispositif de redressement selon la revendication 1, caractérisé en ce que la partie inférieure (51) d'un couvercle supérieur en forme e coupelle (3) est fermée, et en ce que, sur la surface frontale supérieure des mâchoires de frein (16), est appliqué un élément intermédiaire annulaire (15) qui, par son arête frontale supérieure, est situé à une certaine distance (50) de la face inférieure du couvercle (3) (Fig. 4).

6. Dispositif de redressement selon les revendications 1 et 5, caractérisé en ce que la fixation (34) est formée de la coupelle d'appui inférieure (4) et d'une coupelle d'appui supérieure (1) disposée à une certaine distance de celle-ci et constituée par une boîte à garniture ovale annulaire (13) s'appuyant avec un faible jeu radial sur la périphérie extérieure du tube ovale (30), boîte à garniture ovale (13) qui, par sa périphérie extérieure cylindrique, s'applique contre la face interne d'une bague d'appui interne (14) portant, quant à elle, une boîte à billes (11) montée mobile en rotation et coulissante axialement sur la surface interne d'une bague d'appui externe (10) reliée solidairement à la cavité d'appui (1).

7. Dispositif de redressement selon la revendication 6, caractérisé en ce que le couvercle (9) fermant la coupelle d'appui supérieure (1) vers le haut, définit par sa surface frontale inférieure un espace (36) vis-à-vis de la surface frontale supérieure de la boîte à billes (11).
